# FASCICULE DE BREVET EUROPEEN

(11) **EP 1 057 736 B1**
(45) Date de publication et mention de la délivrance du brevet: **10.09.2003**
(21) Numéro de dépôt: 00401565.7
(22) Date de dépôt: 02.06.2000
(51) Int. Cl.: B65D 25/32

(54) **Emballage perfectionné muni d'une anse et procédé de fabrication de cet emballage**
Verbesserte Verpackung mit Handgriff und Verfahren zur Herstellung davon
Improved container with handle and manufacturing method

(30) Priorité: 04.06.1999 FR 9907106
(43) Date de publication de la demande: 06.12.2000
(73) Titulaire: Safet, 92390 Villeneuve-la-Garenne (FR)
(72) Inventeur: Huot, Gérald, 78270 Blaru (FR)
(74) Mandataire: Jacobson, Claude

(56) Documents cités:
- FR-A- 1 343 718
- US-A- 1 653 521
- US-A- 3 341 107

## Description

La présente invention concerne un emballage perfectionné muni d'une anse et un procédé de fabrication de cet emballage.

On connaît déjà dans l'état de la technique un emballage du type comprenant un corps métallique de révolution muni d'une extrémité supérieure, d'accès à l'intérieur de l'emballage, et d'une extrémité inférieure portant un fond , une bague métallique munie d'un bord externe serti sur l'extrémité supérieure du corps et d'un bord interne délimitant une ouverture d'accès à l'intérieur de l'emballage, et une anse de préhension.

Habituellement, l'anse est munie d'extrémités articulées sur le corps de l'emballage au moyen de cabochons rapportés sur la surface externe de ce corps ou de pivots fixés dans des perçages de ce corps. Mais on connaît aussi une anse articulée dans une clicoupe du bord roulé qui fait partie de la bague à l'extrémité supérieure de l'emballage (voir par ex. US 1653 521).

L'invention a pour objet un emballage défini à la revendication 1.

Suivant des caractéristiques avantageuses de cet emballage:
- l'anse comporte des extrémités formant des tourillons immobilisés axialement et angulairement autour de l'axe de révolution du corps par des moyens venus de matière avec la bague;
- la bague comprend une partie centrale annulaire séparant ses bords interne et externe, le bord interne de la bague étant roulé vers l'extérieur, chaque tourillon étant, d'une part, immobilisé axialement par emboîtement entre le bord roulé interne de la bague et la partie centrale de cette bague, et d'autre part, immobilisé angulairement autour de l'axe de révolution du corps par emboîtement entre deux bossages ménagés sur la partie centrale de la bague ;
- l'emballage comprend des moyens anti-déboîtement des tourillons ;
- les moyens anti-déboîtement comprennent, pour chaque tourillon, un bossage ménagé sur le bord externe serti de la bague faisant saillie vers l'axe de révolution dû corps, les bossages et les tourillons ayant pour plan d'alignement commun un plan diamétral du corps ;
- en position rabattue, l'anse est en appui sur la partie centrale de la bague et en retrait axialement vers l'extrémité inférieure du corps par rapport aux bords interne et externe de la bague ;
- l'anse est métallique.

L'invention a également pour objet un procédé de fabrication d'un emballage tel que défini ci-dessus, caractérisé en ce que :
- on forme un emballage intermédiaire comportant le corps et la bague sertie sur l'extrémité supérieure de ce corps munie de son bord interne roulé vers l'extérieur et de ses bossages de positionnement angulaire de l'anse ménagés sur la partie centrale de la bague,
- on emboîte chaque tourillon de l'anse entre la partie centrale de la bague, le bord interne et les bossages de positionnement angulaire de cette bague, et
- on déforme le bord externe serti de la bague de façon à former les bossages anti-déboîtement des tourillons.
- L'invention sera mieux comprise à la lecture de la description qui va suivre donnée uniquement à titre d'exemple et faite en se référant aux dessins dans lesquels :
   - la figure 1 est une vue en élévation, en coupe axiale, d'un emballage selon l'invention, l'anse étant dans sa position dressée de préhension;
   - la figure 2 est une vue de dessus de l'emballage représenté à la figure 1, l'anse étant dans sa position rabattue et le couvercle étant retiré ;
   - la figure 3 est une vue en élévation de deux emballages identiques à celui de la figure 1 gerbés l'un sur l'autre, avec un arrachement suivant une coupe axiale de ces emballages ;
   - les figures 4 à 6 sont des vues de détail de la partie cerclée 4 de la figure 1 montrant des étapes successives de montage de l'anse sur la bague de l'emballage.

On a représenté sur les figures 1 et 2 un emballage selon l'invention, désigné par la référence générale 10.

L'emballage 10 comporte un corps métallique 12, de forme générale de révolution, par exemple cylindrique, muni d'une extrémité supérieure 14, d'accès à l'intérieur de l'emballage, et d'une extrémité inférieure 16 portant un fond 18.

L'emballage 10 comporte également une bague métallique 20 munie d'un bord externe 20E serti sur l'extrémité supérieure 14 du corps et d'un bord interne 20I délimitant une ouverture 22 d'accès à l'intérieur de l'emballage. On notera que le bord interne 20I de la bague est roulé vers l'extérieur de l'ouverture 22.

Les bords interne 20I et externe 20E de la bague sont séparés par une partie centrale annulaire 20C de cette bague s'étendant sensiblement radialement depuis la périphérie du corps 12 vers l'axe X de révolution de ce corps 12.

L'ouverture 22 est obturable, de façon connue en soi, au moyen d'un couvercle rentrant classique 24. Le cas échéant, le couvercle 24 peut être muni d'un joint d'étanchéité en caoutchouc.

L'emballage 10 comporte encore une anse 26, de préférence métallique, munie d'extrémités recourbées, formant des tourillons 26E montés articulés sur la bague 20. L'anse 26 est déplaçable entre une position dressée de préhension, telle que représentée sur la figure 1, et une position rabattue en appui sur la partie centrale 20C de la bague, telle que représentée sur les figures 2 et 3.

On notera qu'en position rabattue, l'anse 26 est en retrait axialement vers l'extrémité inférieure 16 du corps par rapport aux bords interne 201 et externe 20E de la bague. Ainsi, l'anse 26 en position rabattue ne masque pas partiellement le décor externe du corps 12, comme cela est observé par contre sur les emballages classiques munis d'une anse rabattable contre leur surface externe.

Les tourillons 26E de l'anse sont immobilisés axialement et angulairement autour de l'axe X par des moyens venus de matière avec la bague 20. Ainsi, dans l'exemple illustré, chaque tourillon 26E est, d'une part, immobilisé axialement par emboîtement entre le bord roulé interne 20I de la bague et la partie centrale 20C de cette bague, et d'autre part, immobilisé angulairement autour de l'axe X, par emboîtement entre deux bossages 28 ménagés sur la partie centrale 20C de la bague (voir notamment figure 2).

Pour fabriquer l'emballage 10 représenté sur la figure 1, on forme tout d'abord un emballage intermédiaire 10I tel que représenté sur les figures 4 et 5. Cet emballage intermédiaire comporte le corps 12 et la bague 20 sertie sur l'extrémité supérieure 14 de ce corps. La bague 20 est munie de son bord interne 201 roulé vers l'extérieur et de ses bossages 28 de positionnement angulaire des tourillons 26E ménagés sur la partie centrale 20C de la bague.

Après avoir fabriqué cet emballage intermédiaire 10I, on emboîte chaque tourillon 26E de l'anse entre la partie centrale 20C de la bague, le bord interne roulé 20I de cette bague et les deux bossages 28 de positionnement angulaire, comme cela est représenté sur les figures 5 et 6. On notera qu'au cours de cette opération, l'écartement radial entre les bords externe 20E et interne 20I de la bague est suffisant pour permettre le passage des tourillons 26E.

Ensuite, on déforme le bord externe serti 20E de la bague, dans le sens de la flèche D représentée sur la figure 6, de façon à former dans ce bord 20E un bossage 30 associé à chaque tourillon 26E faisant saillie vers l'axe X. Les bossages 30 et les tourillons 26E ont pour plan d'alignement commun un plan diamétral P du corps 12 (voir figure 2).

Les bossages 30 réduisent localement l'écartement radial entre les bords interne 20I et externe 20E de la bague de façon à empêcher que les tourillons 26E se déboîtent de manière intempestive de leurs logements délimités par, d'une part, la partie centrale 20C et le bord interne 20I de la bague, et d'autre part, les deux paires de bossages 28 ménagés dans la partie centrale 20C de la bague.

Le fond 18 de l'emballage est muni d'un bord périphérique 18E serti sur l'extrémité inférieure 16 du corps 12 et d'une partie centrale 18C en retrait vers l'extrémité supérieure 14 du corps 12 par rapport à ce bord serti 18E. Ceci permet le gerbage de deux emballages 10 identiques comme cela est représenté sur la figure 3. En effet, la partie centrale 18C en retrait du fond de l'emballage supérieur forme un dégagement dans lequel s'étend, au moins partiellement, le bord interne 20I de la bague et le couvercle 24 de l'emballage inférieur. De ce fait, le bord inférieur 16 du corps de l'emballage supérieur prend directement appui sur le bord supérieur 14 du corps de l'emballage inférieur.

On notera que l'anse 26 de l'emballage inférieur, en position rabattue, n'interfère pas avec le fond 18 de l'emballage supérieur du fait qu'elle est en retrait par rapport aux bords interne 20I et externe 20E de la bague 20 de l'emballage inférieur.

L'invention ne se limite pas au mode de réalisation décrit ci-dessus. En particulier, le corps de l'emballage n'est pas nécessairement cylindrique mais peut être tronconique, l'extrémité supérieure du corps ayant un diamètre supérieur à celui de l'extrémité inférieure de ce corps.

Parmi les avantages de l'invention, on notera les suivants.

Le bord interne et la partie centrale de la bague sertie sur le corps de l'emballage, ainsi que les deux paires de bossage ménagés sur la partie centrale de cette bague, délimitent des logements d'emboîtement des tourillons de l'anse formant des paliers d'articulation de cette anse. Ainsi, l'anse peut être accrochée sur la bague sertie sur le corps de l'emballage sans utiliser de pièce supplémentaire ce qui limite d'autant le prix de revient de l'emballage. De plus, l'anse, en appui sur la bague lorsqu'elle est en position rabattue, ne limite pas les possibilités d'empilement d'emballages identiques.

Par ailleurs, le procédé de montage de l'anse sur la bague est simple et facile à automatiser. Ce procédé permet d'éviter les opérations habituelles de soudage ou de revernissage imposées par les techniques classiques de montage d'une anse sur un corps d'emballage métallique.

Enfin, l'emballage peut être entièrement métallique ce qui facilite son recyclage.

## Revendications

1. Emballage du type comprenant
un corps métallique (12) de révolution muni d'une extrémité supérieure (14), d'accès à l'intérieur de l'emballage, et d'une extrémité inférieure (16) portant un fond (18),
une bague métallique (20) comprenant une partie centrale annulaire (20C), et munie d'un bord externe (20E) serti sur l'extrémité supérieure (14) du corps et d'un bord interne (20I) délimitant une ouverture (22) d'accès à l'intérieur de l'emballage séparés par la partie centrale annulaire, et
une anse de préhension (26) comportant des extrémités formant des tourillons (26E) immobilisés axialement et angulairement autour de l'axe (X) de révolution du corps (12), montée articulée sur la bague (20) entre une position dressée de préhension et une position rabattue en appui sur la bague (20),
**caractérisé en ce que** les tourillons (26E) sont immobilisés axialement et angulairement autour de l'axe (X) de révolution du corps (12) par des moyens venus de matière avec la bague (20), le bord interne (20I) de la bague étant roulé vers l'extérieur, chaque tourillon (26E) étant immobilisé axialement par emboîtement entre le bord roulé interne (20I) de la bague et la partie centrale (20C) de cette bague et
**en ce que** chaque tourillon (26E) est immobilisé angulairement autour de l'axe (X) de révolution du corps (12) par emboîtement entre deux bossages (28) ménagés sur la partie centrale (20C) de la bague.

2. Emballage selon l'une quelconque des revendications 1, **caractérisé en ce qu'**il comprend des moyens (30) anti-déboîtement des tourillons (26E).

3. Emballage selon la revendication 2, **caractérisé en ce que** les moyens anti-déboîtement comprennent, pour chaque tourillon (26E), un bossage (30) ménagé sur le bord externe serti (20E) de la bague faisant saillie vers l'axe (X) de révolution du corps (12), les bossages (30) et les tourillons (26E) ayant pour plan d'alignement commun un plan diamétral (P) du corps (12).

4. Emballage selon l'une quelconque des revendications 1 à 3, **caractérisé en ce que**, en position rabattue, l'anse (26) est en appui sur la partie centrale (20C) de la bague et en retrait axialement vers l'extrémité inférieure (16) du corps par rapport aux bords interne (20I) et externe (20E) de la bague.

5. Emballage selon l'une quelconque des revendications précédentes, **caractérisé en ce que** l'anse (26) est métallique.

6. Procédé de fabrication d'un emballage selon la revendication 3, **caractérisé en ce que** :
- on forme un emballage intermédiaire comportant le corps (12) et la bague (20) sertie sur l'extrémité supérieure (14) de ce corps munie de son bord interne (20I) roulé vers l'extérieur et de ses bossages (28) de positionnement angulaire de l'anse ménagés sur la partie centrale (20C) de la bague,
- on emboîte chaque tourillon (26E) de l'anse entre la partie centrale (20C) de la bague, le bord interne (20I) et les bossages (28) de positionnement angulaire de cette bague, et
- on déforme le bord externe serti (20E) de la bague de façon à former les bossages (30) anti-déboîtement des tourillons (26E).

## Patentansprüche

1. Verpackung, umfassend
- einen Körper (12) aus Metall mit Rotationskörper form, der mit einem oberen Ende (14) für den Zugang in das Innere der Verpackung und einem einen Boden (18) tragenden unteren Ende (16) versehen ist,
- einen Ring (20) aus Metall, der einen zentralen ringförmigen Teil (20C) aufweist, und mit einem Außenrand (20E), der mit dem oberen Ende (14) des Körpers verfalzt ist, und mit einem Innenrand (20I), der eine Öffnung (22) für den Zugang ins Innere der Verpackung begrenzt, versehen ist, die durch den zentralen ringförmigen Teil getrennt sind, und
- einen Greifhenkel (26), der Enden aufweist, die Drehzapfen (26E) bilden, die axial und winkelmäßig um die Rotationsachse (X) des Körpers (12) herum blockiert sind, und der an dem Ring (20) zwischen einer aufgerichteten Greifstellung und einer heruntergeklappten Stellung in Auflage auf dem Ring (20) verschwenkbar montiert ist,
**dadurch gekennzeichnet, daß** die Drehzapfen (26E) axial und winkelmäßig um die Rotationsachse (X) des Körpers (12) herum durch mit dem Ring (20) einstückig ausgebildete Mittel blockiert sind, wobei der Innenrand (20I) des Rings nach außen gerollt ist, wobei jeder Drehzapfen (26E) durch Einstecken zwischen den gerollten Innenrand (20I) des Rings und den zentralen Teil (20C) dieses Rings axial blockiert ist, und
daß jeder Drehzapfen (26E) durch Einstecken zwischen zwei Erhebungen (28), die auf dem zentralen Teil (20C) des Rings vorgesehen sind, winkelmäßig um die Drehachse (X) des Körpers (12) herum blockiert ist.

2. Verpackung nach Anspruch 1, **dadurch gekennzeichnet, daß** sie Mittel (30) zum Verhindern des Austretens der Drehzapfen (26E) aufweist.

3. Verpackung nach Anspruch 2, **dadurch gekennzeichnet, daß** die Mittel zum Verhindern des Austretens jedes Drehzapfens (26E) eine Erhebung (30) aufweisen, die auf dem verfalzten Außenrand (20E) des Rings vorgesehen ist und in Richtung der Rotationsachse (X) des Körpers (12) vorsteht, wobei die Erhebungen (30) und die Drehzapfen (26E) eine diametrale Ebene (P) des Körpers (12) zur gemeinsamen Fluchtebene haben.

4. Verpackung nach einem der Ansprüche 1 bis 3, **dadurch gekennzeichnet, daß** der Henkel (26) in heruntergeklappter Stellung auf dem zentralen Teil (20C) des Rings aufliegt und bezüglich des Innenrands (20I) und des Außenrands (20E) des Rings axial auf das untere Ende (16) des Körpers zu zurückversetzt ist.

5. Verpackung nach einem der vorhergehenden Ansprüche, **dadurch gekennzeichnet, daß** der Henkel (26) aus Metall besteht.

6. Verfahren zur Herstellung einer Verpackung nach Anspruch 3, **dadurch gekennzeichnet, daß**
- man eine Zwischenverpackung formt, die den Körper (12) und den mit dem oberen Ende (14) des Körpers verfalzten Ring (20) umfaßt, der mit seinem nach außen gerollten Innenring (20I) und seinen auf dem zentralen Teil (20C) des Rings vorgesehenen Erhebungen (28) zur Winkelpositionierung des Henkels versehen ist,
- man jeden Drehzapfen (26E) des Henkels zwischen den zentralen Teil (20C) des Rings, den Innenrand (20I) und die Winkelpositionierungserhebungen (28) dieses Rings einsteckt, und
- den verfalzten Außenrand (20E) des Rings so verformt, daß die Erhebungen (30) zum Verhindern des Austretens der Drehzapfen (26E) gebildet werden.

## Claims

1. Container of the type comprising
- a cylindrical metal body (12) provided with an upper end (14) giving access to the interior of the container, and with a lower end (16) bearing a base (18),
- a metal ring (20) comprising an annular central portion (20C) and provided with an outer rim (20E), crimped onto the upper end (14) of the body, and with an inner rim (201) delimiting an opening (22) which gives access to the interior of the container, said rims being separated by the annular central portion, and
a gripping handle (26) comprising ends forming bearing journals (26E) which are held in place axially and in respect of angle around the axis (X) of rotation of the body (12), said handle being mounted articulated on the ring (20) between an erect gripping position and a folded-down position resting on the ring (20),
**characterised in that** the bearing journals (26E) are held in place axially and in respect of angle around the axis (X) of rotation of the body (12) by means which are of a single piece with the ring (20), the inner rim (201) of the ring being rolled towards the outside, each bearing journal (26E) being fixed in place axially by fitting between the rolled inner rim (201) of the ring and the central portion (20C) of this ring, and
**in that** each bearing journal (26E) is held in place in respect of angle around the axis (X) of rotation of the body (12) by fitting between two projections (28) formed on the central portion (20C) of the ring.

2. Container according to claim 1, **characterised in that** it comprises means (30) for preventing the bearing journals (26E) from slipping out.

3. Container according to claim 2, **characterised in that** the anti-slipping means comprise, for each bearing journal (26E), a projection (30) provided on the crimped outer rim (20E) of the ring projecting towards the axis (X) of rotation of the body (12), said projections (30) and bearing journals (26E) having a diametric plane (P) of the body (12) as a common plane of alignment.

4. Container according to any one of claims 1 to 3, **characterised in that,** in the folded-down position, the handle (26) rests on the central portion (20C) of the ring and is axially set back towards the lower end (16) of the body relative to the inner (20I) and outer (20E) rims of the ring.

5. Container according to any one of the preceding claims, **characterised in that** the handle (26) is a metal handle.

6. Method of manufacturing a container according to claim 3, **characterised in that**:
- an intermediate container is formed comprising the body (12) and the ring (20), which is crimped onto the upper end (14) of this body and provided with its inner rim (20I) rolled towards the outside and with its projections (28) for the angular positioning of the handle which are provided on the central portion (20C) of the ring,
- each bearing journal (26E) of the handle is fitted between the central portion (20C) of the ring, the inner rim (20I) and the angular positioning projections (28) of this ring, and
- the outer crimped rim (20E) of the ring is deformed so as to form the projections (30) which prevent the bearing journals (26E) from slipping out.
